# EUROPÄISCHE PATENTSCHRIFT

(11) **EP 0 273 974 B1**
(45) Veröffentlichungstag und Bekanntmachung des Hinweises auf die Patenterteilung: **29.11.1989**
(21) Anmeldenummer: 86904469.3
(22) Anmeldetag: 30.04.1986
(51) Int. Cl.: E02F 5/18

(54) **VORRICHTUNG ZUM BOHREN VON LÖCHERN IN DEN BODEN**
DEVICE FOR MAKING HOLES IN GROUND
DISPOSITIF POUR PERCER DES TROUS DANS LE SOL

(43) Veröffentlichungstag der Anmeldung: 13.07.1988
(73) Patentinhaber: INST. GORNOGO DELA SIBIRSKOGO OTDELENIA AKADEMII NAUK SSSR, Novosibirsk, 630091 (SU)
(72) Erfinder: KOSTYLEV, Alexandr Dmitrievich, Novosibirsk, 630091 (SU); TERSKOV, Alexei Danilovich, Novosibirsk, 630005 (SU); SKACHKOV, Konstantin Borisovich, Novosibirsk, 630110 (SU); PLAVSKIKH, Vladimir Dmitrievich, Novosibirsk, 630055 (SU)
(74) Vertreter: Nix, Frank Arnold, Dr.
(86) Internationale Anmeldenummer: SU8600043
(87) Internationale Veröffentlichungsnummer: WO8706638

(56) Entgegenhaltungen:
- FR-A- 1 486 204
- SU-A- 1 099 016
- SU-A- 1 134 674
- SU-A- 1 139 808
- US-A- 2 631 823
- US-A- 3 952 813
- US-A- 4 132 277
- US-A- 4 295 533

## Beschreibung

Die vorliegende Erfindung bezieht sich auf im Bauwesen eingesetzte druckluftbetätigte Vorrichtungen mit Schlagwirkung, insbesondere auf Vorrichtungen zum Vortreiben von Bohrungen im Boden.

Am effektivsten kann diese Erfindung in Vorrichtungen angewendet werden, die zum Vortreiben von Bohrungen in zu verdichtenden Böden beim grabenlosen Verlegen unterirdischer Versorgungsleitungen unter Strassen, Aufschüttungen und sonstigen Bauwerken bestimmt sind.

Zum Vortreiben von Bohrungen in zu verdichtenden Böden werden selbstfahrende druckluftbetätigte Maschinen mit Schlagwirkung - pneumatische Durchtreiber - weitgehend verwendet. Das Arbeitsorgan eines pneumatischen Durchtreibers ist ein zylindrisches Gehäuse mit innerem Hohlraum, in welchem ein Schlagorgan und ein Luftverteilungsstutzen untergebracht sind. Bei diesem Typ des pneumatischen Durchtreibers ist der Luftverteilungsstutzen an das Gehäuse mittels einer Gewindebüchse angeschlossen.

Beim Laufen der Maschine vollführt das Schlagorgan unter der Wirkung der Druckluft, die in die Arbeitskammern über den Luftverteilungsstutzen eintritt, eine hin- und hergehende Bewegung in axialer Richtung und übt bei jedem Arbeitszyklus einen Schlag auf das Vorderteil des Gehäuses aus, welches auf diese Weise in den Boden eingetrieben wird, wodurch eine Bohrung mit verdichteten Wänden gebildet wird. Der Durchmesser der Bohrung ist praktisch dem Durchmesser des Gehäuses des pneumatischen Durchtreibers gleich. Während des Betriebs dieses pneumatischen Durchtreibers ist es erforderlich, die Gewindeverbindung Gehäuse - Gewindebüchse festzustellen.

Es ist eine Vorrichtung mit Schlagwirkung zum Vortreiben von Bohrungen im Boden bekannt (siehe «Pnevmoproboiniki i mashiny dlya zabivania v grunt legkikh stroitelnikh elementov»/ Pneumatische Durchtreiber und Maschinen zum Einschlagen von leichten Bauelementen in den Boden, von A.D. Kostylev, K.S. Gurkov, B.N. Smolyanitsky, Novosibirsk, 1980, Verlag «Nauka», S. 9), die ein Gehäuse, ein Schlagorgan und einen Luftverteilungsstutzen enthält. Der Luftverteilungsstutzen ist an das Gehäuse mittels einer Gewindebüchse mit einer Sicherungsscheibe angeschlossen. Beim Betrieb der Vorrichtung entsteht die Notwendigkeit, die Gewindeverbindung Gehäuse - Gewindebüchse zwecks Wartung, Reparatur u. dgl. zu zerlegen, wobei die Sicherungsscheibe nach zwei bis drei Zerlegungen zerstört wird.

Die Erfindung geht aus von einer weiteren bekannten Vorrichtung mit Schlagwirkung zum Vortreiben von Bohrungen im Boden (siehe «Pnevmoproboiniki i mashiny dlya zabivania v grunt legkikh stroitelnykh elementov» von A.D. Kostylev, K.S. Gurkov, B.N. Smolyanitsky, Novosibirsk, 1980, Verlag « Nauka», S. 10), die ein Gehäuse, ein Schlagorgan und einen Luftverteilungsstutzen enthält. Der Luftverteilungsstutzen ist an das Gehäuse mit Hilfe einer Gewindebüchse angeschlossen. Die Gewindeverbindung Gehäuse - Gewindebüchse wird durch gekoppelte Kegelflächen derselben gesichert.

Wegen Vibrationen und Stössen, welchen die Vorrichtung beim Betrieb ausgesetzt wird, findet eine Abschwächung der sichernden Reibungskräfte statt; demzufolge funktioniert die Gewindeverbindung eine Weile im nichtgesicherten Zustand, was zum Ausfall des Gewindes führt.

Ausserdem treten an der kegeligen Seite des Gehäuses grosse Radialkräfte auf, welche die Zerstörung des Gehäuses zur Folge haben.

Darüber hinaus kennzeichnet sich die Vorrichtung durch eine verhältnismässig niedrige Betriebszuverlässigkeit, weil wegen des Losdrehens der Gewindebüchse in der laufenden Vorrichtung der Luftverteilungsstutzen längs der Achse verschoben wird, was eine Störung des Arbeitszyklus herbeiführt. Die axiale rückwärtige Verschiebung des Luftverteilungsstutzens führt dazu, dass die Druckluft vorzeitig in die vordere Kammer der Vorrichtung ausgelassen wird und das Schlagorgan vor dem Stoss abbremst, was die Schlagenergie und folglich die Arbeitsleistung herabsetzt. Bei der rückläufigen Bewegung des Schlagorgans bleibt die vordere Kammer der Vorrichtung dem Druck länger ausgesetzt (die vordere Kante des Luftverteilungsstutzens ist inzwischen nach rückwärts verschoben). Deshalb erhält das Schlagorgan eine grössere Bewegungsenergie, und nach dem späteren Auspuff der Druckluft aus der vorderen Kammer (die hintere Kante des Luftverteilungsstutzens ist ebenfalls nach rückwärts verschoben) legt das Schlagorgan eine grössere Strecke (der Bremsweg des Schlagorgans nimmt zu) zurück und kann Schläge auf die vordere Stirnseite der Gewindebüchse ausüben. Somit versetzt das Schlagorgan wegen des Losdrehens der Gewindebüchse Schläge sowohl auf das Vorder- als auch auf das Hinterteil der Vorrichtung. Dadurch werden die Arbeitsbedingungen der Vorrichtung gestört, was zur Verminderung der Vortriebsgeschwindigkeit bis zur vollständigen Stillsetzung der Vorrichtung führen kann.

Der Erfindung liegt die Aufgabe zugrunde, eine Vorrichtung zum Vortreiben von Bohrungen im Boden zu schaffen, bei welcher die konstruktive Ausführung der Gewindebüchse die Stabilisierung der Kanten des Luftverteilungsstutzens beim Betrieb der Vorrichtung im Boden sicherstellen kann.

Das Wesen der Erfindung besteht darin, dass in der Vorrichtung zum Vortreiben von Bohrungen im Boden mit einem Gehäuse ein darin hin- und herbewegbares Schlagorgan angeordnet ist, das im Gehäuse eine vordere Kammer bildet, welche über Öffnungen im Schlagorgan in dessen vorderer Stellung mit einer hinteren Kammer in Verbindung steht, die durch den Hohlraum des Schlagorgans und einen Luftverteilungsstutzen gebildet ist, der über ein elastisches Element mit einer im rückwärtigen Ende des Gehäuses montierten Gewindebüchse verbunden ist und wobei die vordere Kammer in der hinteren Stellung des Schlagorgans mit einem über wenigstens einen Auspuffkanal entlüfteten Raum in Verbindung kommt. Erfindungsgemäss sind an der Aussenfläche der Gewindebüchse mindestens zwei Rillen eingearbeitet, welche zueinander diametral entgegengesetzt und unter einem Winkel zur Vorrichtungsachse verlaufen, wobei die Neigungsrichtung der Rillen mit der Richtung des Gewindeganges der Gewindebüchse zusammenfällt. Die Ausführung der Rillen unter einem Winkel zur Achse der Vorrichtung begünstigt die Erzeugung (Entstehung) einer Umfangskraft, die die Gewindebüchse in bezug auf das Gehäuse fixiert.

Es ist zweckmässig, die Rillen an der Aussenfläche der Gewindebüchse längs einer Schraubenlinie auszuführen.

Eine solche Ausführung der Vorrichtung istäusserst einfach und fertigungsgerecht.

Es ist wünschenswert, dass die Rillen mit der Achse der Vorrichtung einen Winkel zwischen 30 bis 60° aufweisen.

Bei einer derartigen Ausführung der Rillen ist die Gewindebüchse in bezug auf das Gehäuse zuverlässig fixiert. Es muss bemerkt werden, dass durch Änderung des Neigungswinkels der Rillen zur Vorrichtungsachse die Umfangskraft eingestellt werden kann.

Es ist wünschenswert, die Rillen solcherweise auszubilden, dass ihre Tiefe zwischen 2 und 5% vom Durchmesser der Gewindebüchse beträgt.

Dadurch entsteht eine Umfangskraft, die die Gewindebüchse bezüglich des Gehäuses zuverlässig fixieren kann.

Im folgenden wird die Erfindung durch eingehende Beschreibung eines konkreten Ausführungsbeispiels derselben und an Hand der Zeichnungen erläutert; es zeigen:
Fig. 1 einen Längsschnitt der Vorrichtung;
Fig. 2 den Schnitt nach Linie 11-11 in Fig. 1.

Die Vorrichtung zum Vortreiben von Bohrungen im Boden besitzt ein hohles Gehäuse 1 (Fig. 1) mit einem in diesem hin- und herbewegbar angeordneten Schlagorgan 2. Die Aussenfläche des Schlagorgans 2 bildet mit dem Gehäuse 1 eine vordere Arbeitskammer 3. Im Schlagorgan 2 ist eine hintere Arbeitskammer 4 vorgesehen, die mit der vorderen Arbeitskammer 3 über in der Wand des Schlagorgans 2 ausgeführte Öffnungen 5 verbunden ist. In der hinteren Arbeitskammer 4 ist ein Luftverteilungsstutzen 6 untergebracht, der mittels eines elastischen Elementes 7 mit einer im Gehäuse 1 mit Hilfe eines Gewindes montierten Gewindebüchse 8 verbunden ist. Die hintere Arbeitskammer 4 ist durch den Hohlraum des Schlagorgans 2 und den Luftverteilungsstutzen 6 gebildet. An der Aussenfläche der Gewindebüchse 8 (Fig. 2) sind Rillen 9 eingearbeitet, die unter einem Winkel von 30 bis 60° zur Vorrichtungsachse verlaufen. Die Tiefe jeder der Rillen 9 beträgt zwischen 2 und 5% vom Durchmesser der Gewindebüchse 8. Die Neigungsrichtung der Rillen 9 fällt mit der Gewindegangrichtung der Gewindebüchse 8 zusammen. Im elastischen Element 7 sind Auspuffkanäle 10 vorgesehen. Die Druckluft wird der Vorrichtung über einen Schlauch 11 zugeführt.

Die Vorrichtung zum Vortreiben von Bohrungen im Boden funktioniert folgendermassen.

Die Druckluft wird von der Quelle eines unter Druck stehenden gasförmigen Mediums (nicht gezeigt) zu der Vorrichtung über den am Luftverteilungsstutzen 6 befestigten Schlauch 11 zugeführt. Über den zentralen Kanal des Luftverteilungsstutzens 6 gelangt die Druckluft in die hintere Kammer 4 und strömt durch die Öffnungen 5 des Schlagorgans 2 in die vordere Kammer 3. Infolge der Flächendifferenz des Schlagorgans 2 auf der Seite der vorderen Kammer 3 und der hinteren Kammer 4 wird das Schlagorgan zurückgeschoben (in der Zeichnung nach rechts). Nachdem die Öffnungen 5 des Schlagorgans 2 die hintere Kante des Luftverteilungsstutzens 6 passiert haben, erfolgt der Auspuff der Druckluft aus der vorderen Kammer über die Öffnungen 5 des Schlagorgans 2 und die Kanäle 10 im elastischen Element 7 in die Atmosphäre. Unter dem in der hinteren Kammer 4 wirkenden Luftdruck kommt das Schlagorgan 2 zum Stillstand, ohne einen Schlag auf die vordere Stirnfläche der Gewindebüchse 8 zu versetzen, und beginnt sich vorwärts (in der Zeichnung nach links) so lange zu verschieben, bis die Öffnungen 5 des Schlagorgans 2 die vordere Kante des Luftverteilungsstutzens 6 passiert haben. Sobald die Öffnungen 5 frei sind, übt das Schlagorgan 2 einen Schlag auf die vordere Stirnfläche des Gehäuses 1 aus und schlägt dieses in den Boden ein. Unter der Wirkung der Schläge verschiebt sich die Vorrichtung im Boden und lässt eine Bohrung hinter sich zurück. Aus den Bohrungswänden, die sich mit der Aussenfläche der Gewindebüchse 8 berühren, fliesst Erdreich in die Rillen 9 hinein. Da die Rillen 9 unter einem Winkel zur Vorrichtungsachse (und zur Bohrungsachse) verlaufen, wirkt die Erde auf die Hinterwand der Rillen 9 ein und erzeugt eine Umfangskraft, die an der Gewindebüchse 8 angreift und nach dem Gewindegang der Gewindebüchse 8 gerichtet ist. Unter der Wirkung dieser Umfangskraft wird die Gewindebüchse 8 stets ins Gehäuse 1 eingedreht. Hierdurch wird gewährleistet, dass die Verbindung des Gehäuses 1 und der Gewindebüchse 8 unlösbar ist.

Die vorgeschlagene Erfindung bezieht sich auf das Gebiet der Bautechnik und ist für Vorrichtungen mit Schlagwirkung bestimmt, die zum Vortreiben von Bohrungen unterschiedlicher Zweckbestimmung im Boden eingesetzt werden. Die Anwendung der Erfindung gestattet es, die Betriebssicherheit der Vorrichtung zu steigern sowie die Zuverlässigkeit und Lebensdauer der Konstruktion derselben zu erhöhen.

## Patentansprüche

1. Vorrichtung zum Vortreiben von Bohrungen im Boden mit einem Gehäuse (1 ), in dem hin- und herbewegbar ein Schlagorgan (2) angeordnet ist, das im Gehäuse eine vordere Kammer (3) bildet, welche über Öffnungen (5) des Schlagorgans (2) in dessen vorderer Stellung mit einer hinteren Kammer (4) in Verbindung steht, die durch den Hohlraum des Schlagorgans (2) und einen Luftverteilungsstutzen (6) gebildet ist, der über ein elastisches Element (7) mit einer im rückwärtigen Ende des Gehäuses (1) montierten Gewindebüchse (8) verbunden ist,
und wobei die vordere Kammer (3) in der hinteren Stellung des Schlagorgans (2) mit einem über wenigstens einen Auspuffkanal (10) entlüfteten Raum in Verbindung kommt,
dadurch gekennzeichnet, dass an der Aussenfläche der Gewindebüchse (8) mindestens zwei Rillen (9) eingearbeitet sind, welche zueinander diametral entgegengesetzt sind und unter einem Winkel zur Vorrichtungsachse verlaufen, wobei die Neigungsrichtung der Rillen mit der Richtung des Gewindeganges der Gewindebüchse (8) zusammenfällt.

2. Vorrichtung zum Vortreiben von Bohrungen im Boden nach Anspruch 1, dadurch gekennzeichnet, dass die Rillen (9) an der Aussenfläche der Gewindebüchse (8) längs Schraubenlinien verlaufen.

3. Vorrichtung nach Anspruch 1 oder 2, dadurch gekennzeichnet, dass der Neigungswinkel der Rillen (9) an der Aussenfläche der Gewindebüchse (8) in bezug auf die Vorrichtungsachse zwischen 30 bis 60° liegt.

4. Vorrichtung nach einem der Ansprüche 1 bis 3, dadurch gekennzeichnet, dass die Tiefe jeder der Rillen (9) an der Aussenfläche der Gewindebüchse (8) zwischen 2 und 5% des Durchmessers der Gewindebüchse (8) beträgt.

## Revendications

1. Dispositif pour percer des trous dans le sol, comprenant un carter (1 ) dans lequel un organe percuteur (2) est disposé mobile en va-et-vient et forme dans le carter une chambre avant (3) communiquant, par l'intermédiaire d'orifices (5) de l'organe percuteur (2), lorsque l'organe percuteur (2) se trouve en position avancée, avec une chambre arrière (4) formée par l'espace creux de l'organe percuteur (2) et une tubulure de répartition d'air (6), qui est reliée, par l'intermédiaire d'un élément élastique (7), à une douille filetée (8) montée à l'extrémité arrière du carter (1 ), la chambre avant (3) communiquant, lorsque l'organe percuteur est en position reculée, avec un espace mis à la purge, par l'intermédiaire d'au moins un canal d'échappement (10), caractérisé en ce qu'au moins deux rainures (9) sont pratiquées sur la surface extérieure de la douille filetée (8), sont diamétralement opposées l'une à l'autre et se développent en faisant un certain angle par rapport à l'axe du dispositif, la direction de la pente des rainures coïncidant avec la direction du pas du filetage de la douille filetée (8).

2. Dispositif pour percer des trous dans le sol selon la revendication 1, caractérisé en ce que les rainures (9) situées sur la surface extérieure de la douille filetée (8) s'étendent le long d'hélices.

3. Dispositif pour percer des trous dans le sol selon la revendication 1 ou 2, caractérisé en ce que l'angle de pente des rainures (9) situées sur la surface extérieure de la douille filetée (8) est compris entre 30 et 60° par rapport à l'axe du dispositif.

4. Dispositif pour percer des trous dans le sol selon l'une des revendications 1 à 3, caractérisé en ce que la profondeur de chacune des rainures (9) situées sur la surface extérieure de la douille filetée (8) est comprise entre 2 et 5% du diamètre de la douille filetée (8).

## Claims

1. A device for driving boreholes into the ground comprising a housing (1), in which a striking element (2) is arranged so as to reciprocate, which striking element forms a front chamber (3) in the housing, which front chamber in the front position of the striking element is connected via openings (5) in the striking element (2) with a rear chamber (4) formed by the cavity of the striking element (2) and an air distribution socket (6), which is connected via a resilient element (7) with a threaded bushing (8) mounted in the rear end of the housing (1), and in the rear position of the striking element (2) the front chamber (3) comes into contact with a chamber from which air is expelled via at least one exhaust duct (10), characterised in that at least two grooves (9) are formed in the outer surface of the threaded bushing (8), which grooves are diametrally opposite one another and extend at an angle to the device axis, the angle of inclination of the grooves coinciding with the direction of the thread of the threaded bushing (8).

2. A device for driving boreholes into the ground according to claim 1, characterised in that the grooves (9) extend along screw lines on the outer surface of the threaded bushing (8).

3. A device according to claim 1 or 2, characterised in that the angle of inclination of the grooves (9) on the outer surface of the threaded bushing (8) relative to the device axis lies between 30 to 60°.

4. A device according to one of claims 1 to 3, characterised in that the depth of each groove (9) on the outer surface of the threaded bushing (8) lies between 2 and 5% of the diameter of the threaded bushing (8).
